# FASCICULE DE BREVET EUROPEEN

(11) **EP 1 191 573 B1**
(45) Date de publication et mention de la délivrance du brevet: **26.07.2006**
(21) Numéro de dépôt: 01203529.1
(22) Date de dépôt: 18.09.2001
(51) Int. Cl.: H01K 1/18

(54) **Ampoule munie d'un dispositif de prévention de court-circuits**
Kolbenlampe mit Vorrichtung zur Kurzschlussvermeidung
Light bulb with a short-cicuit prevention device

(30) Priorité: 25.09.2000 FR 0012166
(43) Date de publication de la demande: 27.03.2002
(73) Titulaire: Koninklijke Philips Electronics N.V., 5621 BA Eindhoven (NL)
(72) Inventeur: Marchand, Jacky, 75008 Paris (FR)
(74) Mandataire: van Oudheusden-Perset, Laure E.

(56) Documents cités:
- EP-A- 0 271 858
- EP-A- 0 357 078
- US-A- 3 930 177
- US-A- 4 868 451
- PATENT ABSTRACTS OF JAPAN vol. 017, no. 319 (E-1383), 17 juin 1993 (1993-06-17) & JP 05 036387 A (USHIO INC), 12 février 1993 (1993-02-12)
- PATENT ABSTRACTS OF JAPAN vol. 017, no. 121 (E-1331), 12 mars 1993 (1993-03-12) & JP 04 298961 A (USHIO INC), 22 octobre 1992 (1992-10-22)
- PATENT ABSTRACTS OF JAPAN vol. 016, no. 134 (E-1185), 6 avril 1992 (1992-04-06) & JP 03 295151 A (MATSUSHITA ELECTRON CORP), 26 décembre 1991 (1991-12-26)

## Description

La présente invention concerne une ampoule incluant un socle auquel est lié un filament, destiné à émettre un rayonnement lumineux, présentant des enroulements disposés en spirale autour d'un axe de révolution, ampoule incluant en outre une pluralité de supports, chacun présentant une extrémité liée au socle et une autre extrémité munie d'un crochet en contact avec l'un des enroulements du filament.

Une telle ampoule est commercialisée par la demanderesse sous la référence PL10044067. Dans cette ampoule, le filament est maintenu en position au moyen d'un unique support métallique, dont une extrémité est solidaire du socle et dont une autre extrémité présente un crochet fermé entourant l'un des enroulements du filament, les deux extrémités du support étant reliées par une tige.
L'ampoule connue est configurée de sorte que, lorsque l'ampoule est dans ses conditions de fonctionnement normales, la tige du support est située au-dessous du filament. Or la demanderesse a observé que le filament, lorsqu'il est parcouru par un courant, a tendance à se déformer mécaniquement en développant une courbure déplaçant vers le bas les extrémités du filament de part et d'autre du crochet maintenant en position ledit filament.
Ainsi, plusieurs enroulements peuvent entrer en contact avec la tige du support, créant alors un court-circuit qui peut être destructeur pour le support et le filament lui-même.

EP0271858 décrit une ampoule incluant un socle auquel est lié un filament, destiné à émettre un rayonnement lumineux, présentant des enroulements disposés en spirale autour d'un axe de révolution, ampoule incluant en outre une pluralité de supports, chacun présentant une extrémité liée au socle et une autre extrémité munie d'un crochet en contact avec l'un des enroulements du filament. Les supports sont de préférence arrangés avec une distribution angulaire régulière autour du filament.

La présente invention a pour but de prévenir tout risque de court-circuit lié à une déformation du filament, en proposant une ampoule dans laquelle l'ampleur de la déformation du filament est limitée.

En effet, selon l'invention, une ampoule conforme au paragraphe introductif est caractérisée en ce que les crochets sont tous situés d'un même côté de l'axe de révolution du filament. La multiplicité des supports prévue par l'invention permet un meilleur maintien en position du filament et empêche la mise en contact simultanée de plusieurs de ses enroulements avec un même support.

Un tel mode de réalisation simplifie la fabrication des supports, qui peuvent être ainsi constitués par une unique tige munie d'une pluralité de crochets. La réalisation de la liaison entre les supports et le socle s'en trouvera également simplifiée.

Dans un mode de réalisation particulier de l'ampoule conforme à invention, les supports sont destinés à être situés au-dessus du filament lorsque l'ampoule se trouve dans ses conditions normales de fonctionnement, les crochets des supports sont des crochets ouverts.

Le fait que les crochets soient ouverts simplifie considérablement la fabrication de l'ampoule. En effet, lorsque les crochets sont fermés, le filament doit être en quelque sorte vissé dans les ouvertures des crochets, ce qui prend un temps non-négligeable qui se répercute sur les coûts de fabrication de l'ampoule. L'utilisation de crochets ouverts nécessite simplement de poser les enroulements sur les crochets et diminue donc les coûts de fabrication de l'ampoule

Dans un mode de réalisation préféré de invention, une extrémité du filament étant solidaire du socle, l'autre extrémité du filament est reliée audit socle via une armature formée par une tige située en dehors d'un plan défini par l'axe de révolution et des points de contact entre les crochets et le filament.

Ce mode de réalisation de l'armature permet d'assurer que celle-ci se trouve en-dehors d'une trajectoire que suivraient, sous l'effet de la déformation mécanique observée pour l'ampoule connue, les enroulements du filament si ceux-ci n'étaient maintenus en position. Un tel choix prévient donc tout risque de court-circuit entre le filament et l'armature.

L'invention sera mieux comprise à l'aide de la description suivante, faite à titre d'exemple non-limitatif et en regard des dessins annexés, dans lesquels :
- la figure 1 est un schéma décrivant une ampoule connue, et
- figure 2 est un schéma décrivant une ampoule conforme à un mode de réalisation préféré de l'invention.

La figure 1 représente schématiquement une ampoule connue dans une configuration correspondant à ses conditions normales de fonctionnement. Cette ampoule comporte une fiche SO et un tube TUB réalisé en un matériau transparent, par exemple du verre. Ce tube enferme un filament FIL, destiné à émettre un rayonnement lumineux, présentant des enroulements disposés en spirale autour d'un axe de révolution AX. L'une des extrémités de ce filament FIL est liée à un socle BA, l'autre extrémité étant reliée audit socle via une armature ARM, matérialisée par une tige métallique disposée au-dessus du filament FIL. Le filament FIL et l'armature ARM forment ainsi un circuit de courant relié à la fiche SO. Dans l'ampoule connue, le filament FIL est maintenu en position au moyen d'un unique support métallique SUP, dont une extrémité est solidaire du socle BA et dont une autre extrémité présente un crochet fermé CH entourant l'un des enroulements du filament FIL, les deux extrémités du support SUP étant reliées par une tige disposée au-dessous du filament FIL. La demanderesse a observé que le filament FIL, lorsqu'il est parcouru par un courant, a tendance à se déformer mécaniquement en développant une courbure déplaçant vers le bas les extrémités du filament FIL de part et d'autre du crochet maintenant en position ledit filament. Ainsi, plusieurs enroulements peuvent entrer en contact avec la tige du support SUP, créant alors un court-circuit qui peut être destructeur pour le support SUP et le filament FIL lui-même.

La figure 2 représente schématiquement une ampoule conforme à un mode de réalisation préféré de l'invention, dans une configuration correspondant à ses conditions normales de fonctionnement. Les éléments communs à l'ampoule connue y sont munis de références identiques. Dans ce mode de réalisation de l'invention, le filament FIL est maintenu en position au moyen de trois crochets H1, H2, H3, reliés au socle BA via une tige.
L'invention permet un meilleur maintien en position du filament FIL et empêche celui-ci de se déformer vers le bas autour du crochet médian H2. Dans ce mode de réalisation particulier de l'invention, les crochets H1, H2, H3 sont tous situés au-dessus du filament FIL, ce qui permet de n'utiliser qu'une seule tige pour relier lesdits crochets au socle BA, et diminue encore les risques de court-circuit liés à une éventuelle déformation du filament FIL, une telle déformation se faisant vers le bas.
Par ailleurs, les crochets H1, H2 et H3 sont ici des crochets ouverts, ce qui simplifie considérablement la fabrication de l'ampoule, puisque le filament pourra être posé sur lesdits crochets alors qu'il devrait être vissé dans des crochets fermés.
Enfin, dans ce mode de réalisation de l'invention, l'armature ARM est constituée par une tige située en dehors d'un plan défini par l'axe de révolution AX et des points de contact entre les crochets H1, H2, H3 et le filament FIL. Une éventuelle déformation du filament FIL ne pouvant en principe se produire que dans le plan défini par l'axe de révolution AX et lesdits points de contact, le positionnement particulier de l'armature ARM élimine tout risque de contact entre ladite armature et des enroulements du filament FIL.

## Revendications

1. Ampoule incluant un socle (BA) auquel est lié un filament (FIL), destiné à émettre un rayonnement lumineux, présentant des enroulements disposés en spirale autour d'un axe de révolution (AX), ampoule incluant en outre une pluralité de supports, chacun présentant une extrémité liée au socle et une autre extrémité munie d'un crochet (H1, H2, H3) en contact avec l'un des enroulements du filament, ladite ampoule étant **caractérisée en ce que** les crochets sont tous situés d'un même côté de l'axe de révolution du filament.

2. Ampoule selon la revendication 1, **caractérisée en ce que**, les supports étant destinés à être situés au-dessus du filament lorsque l'ampoule se trouve dans ses conditions normales de fonctionnement, les crochets des supports sont des crochets ouverts.

3. Ampoule selon la revendication 1 ou 2, **caractérisée en ce que**, une extrémité du filament étant solidaire du socle, l'autre extrémité du filament est reliée audit socle via une tige (ARM) située en dehors d'un plan défini par l'axe de révolution et des points de contact entre les crochets et le filament.

## Claims

1. A light bulb comprising a base (BA) to which a filament (FIL) is linked, which filament is designed to emit a luminous radiation and has turns arranged in spiraling shape around an axis of revolution (AX), which light bulb in addition comprises a plurality of supports, each having an end linked to the base and another end provided with a hook (H1, H2, H3) which is in contact with one of the turns of the filament, which bulb is **characterized in that** the hooks are all situated at a same side of the axis of revolution of the filament.

2. A light bulb as claimed in claim 1, **characterized in that**, the supports being designed so as to be situated above the filament when the light bulb is in its normal operating position, the hooks of the supports are open hooks.

3. A light bulb as claimed in claim 1 or 2, **characterized in that**, with one end of the filament fixedly united to the base, the other end of the filament is connected to said base via a rod (ARM) situated outside a plane defined by the axis of revolution and points of contact between the hooks and the filament.

## Patentansprüche

1. Kolbenlampe mit einem Sockel (BA), mit dem ein Glühfaden (FIL) verbunden ist, für die Ausstrahlung eines Lichtscheins, mit Wicklungen, die spiralförmig um eine Drehachse (AX) angeordnet sind, wobei die Kolbenlampe außerdem eine Vielzahl von Halterungen aufweist, die jeweils ein Ende aufweisen, das mit dem Sockel verbunden ist, und ein anderes Ende, das mit einem Haken (H1, H2, H3) verbunden ist, der mit einer der Wicklungen des Glühfadens in Kontakt ist, wobei die besagte Kolbenlampe **dadurch gekennzeichnet ist, dass** die Haken alle auf derselben Seite der Drehachse des Glühfadens befindlich sind.

2. Kolbenlampe nach Anspruch 1, **dadurch gekennzeichnet, dass** die Halterungen unter normalen Funktionsbedingungen der Kolbenlampe vorgesehen sind, um über dem Glühfaden angebracht zu werden, wobei die Haken der Halterungen offene Haken sind.

3. Kolbenlampe nach Anspruch 1 oder 2, **dadurch gekennzeichnet, dass** ein Ende des Glühfadens fest mit dem Sockel verbunden ist, während das andere Ende des Glühfadens über einen Stift (ARM) mit dem besagten Sockel verbunden ist, angeordnet außerhalb der von der Drehachse und den Berührungspunkten definierten Ebene zwischen den Haken und dem Glühfaden.
